# EUROPÄISCHE PATENTSCHRIFT

(11) **EP 2 057 361 B1**
(45) Veröffentlichungstag und Bekanntmachung des Hinweises auf die Patenterteilung: **16.06.2010**
(21) Anmeldenummer: 07785957.7
(22) Anmeldetag: 10.07.2007
(51) Int. Cl.: F01N 3/20

(54) **ABGASSTRANG FÜR EINE BRENNKRAFTMASCHINE**
EXHAUST GAS LINE FOR AN INTERNAL COMBUSTION ENGINE
LIGNE D'ÉCHAPPEMENT POUR UN MOTEUR À COMBUSTION INTERNE

(30) Priorität: 31.08.2006 DE 102006040876
(43) Veröffentlichungstag der Anmeldung: 13.05.2009
(73) Patentinhaber: Bayerische Motoren Werke Aktiengesellschaft, 80809 München (DE)
(72) Erfinder: BOURDON, Klaus, 85276 Hettenshausen (DE)
(86) Internationale Anmeldenummer: PCT/EP2007/006089
(87) Internationale Veröffentlichungsnummer: WO 2008/025406

(56) Entgegenhaltungen:
- EP-A- 1 715 162
- DE-A1- 3 446 247

## Beschreibung

Die Erfindung betrifft einen Abgasstrang für eine Brennkraftmaschine gemäß dem Oberbegriff des Anspruchs 1 .

In der EP 1715162 A2, die Stand der Technik nach Art. 54(3) EPÜ bildet, ist ein Abgassystem für eine Brennkraftmaschine mit mindestens zwei Abgassträngen offenbart, wobei in mindestens einem Abgasstrang Bauteile, wie Katalysatoren, angeordnet sind, die über Sperrventile zu- und abschaltbar sind und wobei stromab oder stromauf des Sperrventils oder direkt am Sperrventil eine Druckquelle angeschlossen ist, die durch Undichtigkeiten des Sperrventils hervorgerufene Abgasleckagen innerhalb des abgesperrten Abgasleitungsstranges unterbindet.

Eh gattungsgemäßer Abgasstrang ist beispielsweise aus der DE 3446247 AI bekannt. Die Abgasbehandlungsvorrichtung ist dabei ein Katalysator, der durch bleihaltiges Benzin irreversibel geschädigt wird. Wenn kein bleifreies Benzin zur Verfügung steht, wird der Katalysator vor einer Schädigung geschützt, in dem die durch den Katalysator führende Leitung mittels der Ventile abgesperrt wird, und das Abgas durch die Bypassleitung strömt.

In Abgassträngen von Brennkraftmaschinen angeordnete Ventile sind wegen der hohen auftretenden Temperaturen, im Abgas befindlichen Rückstände und so weiter nur mit erheblichem Aufwand derart baubar, dass sie im geschlossenen Zustand die jeweils abzutrennende Leitung vollständig dicht abtrennen. Somit kann es in Folge von Undichtigkeiten bei dem bekannten Abgasstrang auch bei Abtrennung der durch den Katalysator führenden Leitung in Folge von Undichtigkeiten zu Schädigungen des Katalysators kommen, wenn das Fahrzeug nicht mit bleifreiem Kraftstoff betrieben wird.

Der Erfindung liegt die Aufgabe zugrunde, einen Abgasstrang der im Oberbegriff des Anspruchs 1 beschriebenen Art derart weiterzubilden, dass zumindest die durch die Abgasnachbehandlungsvorrichtung rührende Leitung oder die Bypassleitung vollständig vom Rest des Abgasstrangs abgetrennt werden kann.

Diese Aufgabe wird mit dem Merkmal des Anspruchs 1 gelöst.

Dadurch, dass zwischen den Ventilen eine an einer Unterdruckquelle angeschlossene Rückführleitung von der jeweils abzutrennenden Leitung ausgeht, können infolge von Undichtigkeiten der Ventile in die abzutrennende Leitung gelangende Gase abgesaugt werden, so dass eine vollständige Dichtheit gegeben ist.

Die Unteransprüche sind auf vorteilhafte Ausführungsformen und Weiterbildungen des erfindungsgemäßen Abgasstrangs gerichtet.

Die Erfindung wird im Folgenden beispielsweise und mit weiteren Einzelheiten anhand einer schematischen Zeichnung erläutert, die eine mehrzylindrige Brennkraftmaschine mit zugehörigem Abgasstrang zeigt.

Gemäß der einzigen Figur sind Abgasleitungen je dreier Zylinder einer sechszylindrigen Brennkraftmaschine 10 zu zwei Abgassammelrohren 12 und 14 zusammengefasst, die durch je einen Dreiwegekatalysator 16 und 18 führen. Die Abgassammelrohre 12 und 14 münden stromabwärts der Katalysatoren 16 und 18 in ein gemeinsames Sammelrohr 20, von dem eine durch einen Stickoxidspeicherkatalysator 22 führende Leitung und eine den Stickoxidspeicherkatalysator 22 umgehende Bypassleitung 26 abzweigt. Die Leitungen 24 und 26 münden strömungsabwärts des Speicherkatalysators 22 in eine gemeinsame Leitung 28, die durch Schalldämpfer 30 und 32 in die Umgebung führt.

In der Verzweigung des Sammelrohrs 20 in die Leitungen 24 und 26 ist ein Dreiwegeventil 34 angeordnet, über das das Sammelrohr 20 wahlweise mit der Leitung 24 oder der Bypassleitung 26 verbindbar ist. Ähnlich ist in der Mündung der Leitungen 24 und 26 in die Leitung 28 ein Dreiwegeventil 36 angeordnet, mittels dessen wahlweise die Leitung 24 mit der Leitung 28 oder die Bypassleitung 26 mit der Leitung 28 verbindbar ist.

Strömungsoberhalb der Katalysatoren 16 und 18 ist je eine lineare Lambdasonde 40 angeordnet.

Strömungsabwärts des Katalysators 16 ist eine Lambda-Sprungsonde 42 angeordnet.

Strömungsoberhalb des Stickoxidspeicherkatalysators 22 befindet sich ein Temperatursensor 44 zur Messung der Temperatur der dem Stickoxidspeicherkatalysator 22 zugeleiteten Abgase. Strömungsabwärts des Stickoxidspeicherkatalysators 22 ist ein Stickoxidsensor 46 angeordnet.

Von der Bypassleitung 26 zweigt eine Rückführleitung 50 ab, die über eine Unterdruckquelle 52 mit dem Einlass der Brennkraftmaschine 10 verbunden ist. In der Rückführleitung kann ein gestrichelt eingezeichnetes Absperrventil 54 angeordnet sein.

Die Unterdruckquelle 52 kann bei einem Dieselmotor eine Unterdruckpumpe sein oder eine Venturianordnung, bei der mit Hilfe der Einlassströmung in den Motor Unterdruck erzeugt wird, der ermöglicht, dass Abgas aus der Rückführleitung 50 abgesaugt und der in die Brennkraftmaschine 10 strömenden Frischluft beigemengt wird. Gegebenenfalls kann das Abgas aus der Rückführleitung 50 auch ohne Rückführung in den Ansaugtrakt der Brennkraftmaschine direkt der Umgebungslunzugeführt oder an anderer Stelle wieder in den Abgasstrang eingeleitet werden. Im Falle eines Ottomotors kann die Unterdruckquelle 52 einfach darin bestehen, dass die Rückführleitung 50 strömungsabwärts einer im Einlass der Brennkraftmaschine angeordneten Drosselklappe in den Ansaugkanal mündet. Alternativ kann die Unterdruckquelle 52 eine Venturianordnung sein, bei der mit Hilfe der Strömung in der Leitung 24, vorzugsweise stromauf des Stickoxidspeicherkatalysators 22, Unterdruck erzeugt wird, der ermöglicht, dass Abgas aus der Rückführleitung 50 abgesaugt wird. Bei einer Brennkraftmaschine, welche einen beispielsweise abgasbetriebenen Turbolader umfasst, kann eine Druckspülung des Raumes zwischen den Ventilen 34, 36 mittels Turboladerdruck erzielt werden, indem am Turbolader ausgehend von einer Stelle mit einem gegenüber dem Raum zwischen den Ventilen 34, 36 erhöhten Druck zur Druckspülung eine druckleitende Verbindung zum Raum zwischen den Ventilen 34, 36 herstellbar ist. Zur Spülung des Raumes zwischen den Ventilen 34, 36 kann gegebenenfalls auch Umgebungsluft verwendet werden.

Die Ausgangssignale der Sensoren werden Eingängen 56 einer elektronischen Steuerungseinrichtung 58 zugeführt, die gegebenenfalls mit weiteren Steuereinrichtungen über ein Bussystem verbunden ist, so dass abhängig von den Ausgangssignalen der Sensoren sowie gegebenenfalls weiteren Betriebsparametern der Brennkraftmaschine über Ausgänge 60 die Ventile 34, 36 sowie, falls vorhanden, ein weiteres Ventil 54 und weitere Baugruppen, wie beispielsweise die Kraftstoffzufuhr der Brennkraftmaschine, gesteuert werden können. Dabei ist zweckmäßig, wenn insbesondere die Ventile 34, 36 nicht nur offen oder geschlossen steuerbar sind, sondern auch gezielt Zwischenstellungen ansteuerbar sind, sodass gegebenenfalls eine vorbestimmte Leckagemenge eingestellt werden kann. Falls die Ventile 34, 36 als im Abgasstrom wirksame Klappen ausgeführt sind, kann eine derartige Steuerung durch einen entsprechenden Anpressdruck realisiert werden, wobei eine Randdichtung der Klappe mehr oder weniger stark an die Abgaskanalwandung angepresst wird.

Ein typischer Anwendungsfall der geschilderten Anordnung liegt darin, dass der Speicherkatalysator 22 von unzulässig hohen, vom Temperatursensor 40 gemessenen Temperaturen geschützt wird, in dem zumindest ein Teil des Abgasstroms durch entsprechendes Betätigen des Ventils 34 in die Bypassleitung 26 geleitet wird, von der aus es zur Abgasrückführung abgezweigt wird und der Brennkraftmaschine zugeführt wird. Dabei ist das Ventil 36 in einer Stellung, in der es die Bypassleitung 26 von der Leitung 28 trennt und die Leitung 24 mit der Leitung 28 verbindet. Ist keine Abgasrückführung erwünscht, kann das Ventil 54 geschlossen werden und, falls zulässig, das Ventil 36 in eine Stellung gebracht werden, in der es beide Leitungen 24 und 26 mit der Leitung 28 verbindet.

Wenn der Stickoxidspeicherkatalysator 22 nicht durch unzulässig hohe Temperaturen gefährdet wird, werden die Ventile 34 und 36 in eine Stellung gebracht, in der sie die Mündungen der Bypassleitung 26 möglichst vollständig und dichtend abschließen. Etwaige Undichtigkeiten der Ventile 34 und 36 sind dadurch unschädlich, dass eventuell in die Bypassleitung 26 gelangendes stickoxidhaltiges Abgas durch die Rückführleitung 50 abgesaugt wird und der Brennkraftmaschine erneut zugeführt wird, so dass es nicht in die Umgebung gelangt und die Wirksamkeit des Stickoxidspeicherkatalysators 22 nachteilig beeinflusst.

Die beschriebene Anordnung kann in vielfältiger Weise abgeändert werden. Beispielsweise können für bestimmte Anwendungen eines der beiden oder beide Dreiwegeventile 34 und 36 durch einfache Absperrventile ersetzt sein, die in der Bypassleitung 26 oder der Leitung 24 in mehr oder weniger großem Abstand hintereinander angeordnet sind. Das Ventil 34 kann ein Vierwegeventil sein, wenn die beiden Abgassammelrohre 12 und 14 nicht zu dem Sammelrohr 20 zusammengefasst sind, sondern unmittelbar in das Ventil 34 münden. In diesem Fall verbindet das Ventil 34 die beiden Abgassammelrohre 12 und 14 mit der Leitung 24 um dann die Einströmung zur Bypassleitung 26 mehr oder weniger freigeben. Je nach Anwendungsfall können die Ventile 34 und 36 auch derart ausgebildet sein, dass wahlweise die Leitung 24 oder die Bypassleitung 26 voll vom Sammelrohr 20 bzw. den Sammelrohren 12 und 14 bzw. der Leitung 28 abtrennbar oder mehr oder weniger freigebbar sind. Die Ventile 34 und 36 können als einfach Klappenventile ausgebildet sein, die mittels eines beispielsweise Schrittschaltaktors in jedwelche Stellung bewegt werden können.

Wesentlich an allen Ausführungen der Erfindung ist, dass bei erwünschter vollständiger Sperrung einer Leitung mittels die Leitung absperrender Ventile in Folge von Undichtigkeiten der Ventile in die Leitung gelangendes Gas absaugbar ist, so dass trotz Undichtigkeit der Ventile eine vollständige Abtrennung erzielt wird.

Die Anordnung kann dadurch erweitert und hinsichtlich potentieller Undichtigkeiten noch sicherer gemacht werden, dass solche Stellen, wie Lagerstellen der Ventile oder andere Öffnungen, die mit unbehandeltem oder nicht vollständig behandeltem Abgas beaufschlagt sind und dessen Entweichen ermöglichen, ebenfalls an eine unterdruckbeaufschlagte Rückführleitung angeschlossen sind.

Eine weitere zweckmäßige Weiterbildung des erfindungsgemäßen Abgasstrangs besteht darin, dass die Rückführleitung 50 durch entsprechende Steuerung wenigstens eines der Ventile 34 oder 36 für eine gesteuerte Abgasrückführung verwendet werden kann. In der Rückführleitung 50 ist dann vorteilhafterweise ein weiterer Sensor 62 angeordnet, dessen Ausgang mit einem der Eingänge 56 des Steuergeräts 58 verbunden ist und der beispielsweise den Druck in der Rückführleitung 50 oder eine sonstige Größe misst, aus der sich die Menge des in die Brennkraftmaschine 10 rückgeführten Abgases berechnen lässt. Beispielsweise kann der Sensor 62 als Durchflusssensor ausgebildet sein. Die Ventile 34 und 36 werden vom Steuergerät 58 derart gesteuert bzw. geregelt, dass eine vorbestimmte Abgasrückführrate erreicht wird, die im Steuergerät 58 abhängig von den jeweiligen Betriebsbedingungen der Brennkraftmaschine 10 abgelegt ist.

Die Ansteuerung der Ventile 34 und 36 kann dabei unterschiedlichster Art sein. Wenn beispielsweise der Durchflusswiderstand des Stickoxidspeicherkatalysators 22 groß genug ist, kann das Ventil 36 die Leitung 26 von der Leitung 28 trennen und die Abgasrückführmenge nur mit dem Ventil 34 eingestellt werden. Wenn dagegen der Strömungswiderstand des Stickoxidspeicherkatalysators 22 sehr gering ist, kann das Ventil 34 beispielsweise derart eingestellt werden, dass das Sammelrohr 20 mit der Leitung 24 und der Leitung 26 verbunden ist, und der sich in der Leitung 26 einstellende Druck durch Stellung des Ventils 36 bestimmt wird.

Die Abgasnachbehandlungseinrichtung kann an Stelle des Stickoxidspeicherkatalysators auch jedwelcher anderer Art sein, beispielsweise eine Einrichtung zur selektiven katalytischen Reduktion (SCR), ein 3-Wegkatalystator usw., wobei unterschiedliche Behandlungssysteme miteinander kombiniert werden können.

### Bezugszeichenliste:

- 10: Brennkraftmaschine
- 12: Abgassammelrohr
- 14: Abgassammelrohr
- 16: Dreiwegekatalysator
- 18: Dreiwegekatalysator
- 20: Sammelrohr
- 22: Stickoxidspeicherkatalysator
- 24: Leitung
- 26: Leitung
- 28: Leitung
- 30: Schalldämpfer
- 32: Schalldämpfer
- 34: Ventil
- 36: Ventil
- 40: Lambda-Sonde
- 42: Lambda-Sprungsonde
- 44: Temperatursensor
- 46: Stickoxidsensor
- 48: Stickoxidsensor
- 50: Rückführleitung
- 52: Unterdruckquelle
- 54: Absperrventil
- 56: Eingänge
- 58: Elektronisches Steuergerät
- 60: Ausgänge
- 62: Sensor

## Patentansprüche

1. Abgasstrang für eine Brennkraftmaschine, welcher Abgasstrang eine durch einen Stickoxidspeicherkatalysator (22) führende Leitung (24) und eine den Stickoxidspeicherkatalysator(22) umgehende Bypassleitung (26) aufweist, wobei in der Bypassleitung (26) oder der Leitung (24) zwei Ventile (34, 36) hintereinander angeordnet sind, mittels derer die Bypassleitung oder die Leitung verschließbar ist, **dadurch gekennzeichnet, dass** eine Rückführleitung (50) vorgesehen ist, die zwischen den Ventilen (34, 36)von der Bypassleitung (26) oder der Leitung (24) ausgeht und an eine Unterdruckquelle (52) zum Absaugen von zwischen den Ventilen befindlichem Gas anschließbar ist.

2. Abgasstrang nach Anspruch 1, **dadurch gekennzeichnet, dass** die Ventile (34, 36) im Bereich der Abzweigung der Bypassleitung (26) von der Leitung (24) und im Bereich der Einmündung der Bypassleitung (26) in die Leitung (24) angeordnet sind.

3. Abgasstrang nach Anspruch 1 oder 2, **dadurch gekennzeichnet, dass** die Rückführleitung (50) an die Einlassseite der Brennkraftmaschine (10) angeschlossen ist.

4. Abgasstrang nach einem der Ansprüche 1 bis 3, **dadurch gekennzeichnet, dass** die Rückführleitung (50) von der Bypassleitung (26) ausgeht.

5. Abgasstrang nach einem der Ansprüche 1 bis 4, **dadurch gekennzeichnet, dass** das strömungsunterhalb des Stickoxidspeicherkatalysators(22) angeordnete Ventil (36) ein 3-Wege-Ventil ist, mit dem die Bypassleitung (26) absperrbar ist.

6. Abgasstrang nach einem der Ansprüche 1 bis 5, **dadurch gekennzeichnet, dass** eine mögliche Leckagestelle der Ventile (34, 36), aus der unbehandeltes Abgas nach außen dringen kann, an eine Unterdruckquelle (52) angeschlossen ist.

7. Abgasstrang nach einem der Ansprüche 1 bis 6, **kennzeichnet durch** wenigstens einen Sensor (62) zum Bestimmen der Menge des **durch** die Rückführleitung (50) strömenden Abgases und eine elektronische Steuereinrichtung (58) zum Steuern wenigstens eines der Ventile (34, 36) derart, dass eine vorbestimmte Abgasmenge **durch** die Rückführleitung strömt.

## Claims

1. An exhaust-system branch for an internal combustion engine, the branch containing a pipe (24) through a nitrogen oxide catalytic converter (22) and a pipe (26) bypassing the converter, wherein two valves (34, 36) in the bypass pipe (26) or the pipe (24) are disposed one behind the other and can close the said pipes, **characterised in that** a return pipe (50) between the valves (34 and 36) starts from the bypass pipe (26) or the pipe (24) and is connectable to a source (52) of negative pressure in order to evacuate any gas between the valves.

2. An exhaust-system branch according to claim 1, **characterised in that** the valves (34, 36) are disposed in the place where the bypass pipe (26) branches off from the pipe (24) or where the bypass pipe (26) opens into the pipe (24).

3. An exhaust-system branch according to claim 1 or 2, **characterised in that** the return pipe (50) is connected to the inlet side of the engine (10).

4. An exhaust-system branch according to any of claims 1 to 3, **characterised in that** the return pipe (50) starts from the bypass pipe (26).

5. An exhaust-system branch according to any of claims 1 to 4, **characterised in that** the valve (36) downstream of the converter (22) is a three-way valve for shutting off the bypass pipe (26).

6. An exhaust-system branch according to any of claims 1 to 5, **characterised in that** a possible leakage place from valves (34, 36), where untreated exhaust gas can escape, is connected to a negative-pressure source (52).

7. An exhaust-system branch according to any of claims 1 to 6, **characterised by** at least one sensor (62) for determining the amount of exhaust gas flowing through the return pipe (50) and by an electronic device (58) for actuating at least one of the valves (34, 36) so that a preset amount of exhaust gas flows through the return pipe.

## Revendications

1. Ligne d'échappement d'un moteur à combustion,
cette ligne d'échappement comporte une conduite (24) traversant un catalyseur accumulateur d'oxydes d'azote (22) et une conduite de dérivation (26) contournant le catalyseur accumulateur d'oxydes d'azote (22),
dans laquelle
la conduite de dérivation (26) ou la conduite (24) comporte deux vannes (34, 36) l'une derrière l'autre qui permettent de fermer la conduite de dérivation ou la conduite,
**caractérisée par**
une conduite de retour (50) issue de la conduite de dérivation (26) ou de la conduite (24), entre les vannes (34, 36) et cette conduite peut être reliée à une source de dépression (52) pour aspirer les gaz qui se trouvent entre les vannes.

2. Ligne d'échappement selon la revendication 1,
**caractérisée en ce que**
les vannes (34, 36) sont prévues dans la zone où la conduite de contournement (26) est issue de la conduite (24) et dans la zone où la conduite de dérivation (26) rejoint la conduite (24).

3. Ligne d'échappement selon la revendication 1 ou 2,
**caractérisée en ce que**
la conduite de retour (50) est reliée au côté entré du moteur à combustion (10).

4. Ligne d'échappement selon l'une des revendications 1 à 3,
**caractérisée en ce que**
la conduite de retour (50) est issue de la conduite de dérivation (26).

5. Ligne d'échappement selon l'une des revendications 1 à 4,
**caractérisée en ce que**
la vanne (36) qui se trouve dans le sens de passage au delà du catalyseur accumulateur d'oxydes d'azote (22) est une vanne à trois voies permettant de fermer la conduite de dérivation (26).

6. Ligne d'échappement selon l'une des revendications 1 à 5,
**caractérisée en ce qu'**
un point de fuite possible des vannes (34, 36) d'où des gaz d'échappement non-traités pourraient s'échapper, est relié à une source de dépression (52).

7. Ligne d'échappement selon l'une des revendications 1 à 6,
**caractérisée par**
au moins un capteur (62) pour déterminer la quantité des gaz d'échappement traversant la conduite de retour (50) et une installation de commande électronique (58) pour commander au moins l'une des vannes (34, 36) pour qu'une quantité prédéfinie de gaz d'échappement passe par la conduite de retour.
